# EUROPÄISCHE PATENTSCHRIFT

(11) **EP 0 417 618 B1**
(45) Veröffentlichungstag und Bekanntmachung des Hinweises auf die Patenterteilung: **22.06.1994**
(21) Anmeldenummer: 90117036.5
(22) Anmeldetag: 05.09.1990
(51) Int. Cl.: B65H 67/08, D01H 15/00

(54) **Verfahren und Vorrichtung zum pneumatischen Ablösen eines gebrochenen Fadenendes vom Windungskegel eines Fadenwicklungskörpers**
Method and apparatus for pneumatically removing a broken yarn end from the winding of a yarn winding member
Procédé et dispositif pour la séparation pneumatique d'une extrémité d'un fil cassé de l'enroulement d'une bobine

(30) Priorität: 15.09.1989 DE 3930935
(43) Veröffentlichungstag der Anmeldung: 20.03.1991
(73) Patentinhaber: Zinser Textilmaschinen GmbH, D-73061 Ebersbach/Fils (DE)
(72) Erfinder: Nickolay, Helmut, Dipl.-Ing., D-7336 Uhingen (DE)

(56) Entgegenhaltungen:
- EP-A- 0 303 201
- DE-A- 2 035 734
- DE-A- 2 543 767
- DE-A- 3 012 210
- DE-A- 3 314 278
- DE-A- 3 316 108
- DE-A- 3 600 916
- DE-A- 3 918 788

## Beschreibung

Die Erfindung bezieht sich auf ein Verfahren und eine Vorrichtung zum pneumatischen Ablösen eines gebrochenen Fadenendes vom Windungskegel eines Fadenwicklungskörpers im Bereich einer Ringbank einer Spinnmaschine durch mindestens eine Fadenend-Abblasdüse, die in Abhängigkeit von der Lage des Windungskegels aktivierbar ist.

Um Fadenbrüche an Ringspinnmaschinen zu beheben, muß das Ende des gebrochenen Fadens, das auf dem zum Zeitpunkt des Bruches des Fadens bestrichenen Windungskegel liegt, gefunden und aufgenommen werden, um mit der vom Streckwerk zugeführten Lunte verbunden zu werden. Bei selbsttätig arbeitenden Fadenansetzgeräten ist hierfür eine aktivierbare Blasdüse vorgesehen, deren Blasstrahl auf diesen Windungskegel gerichtet ist und das Fadenende abblasen soll.

Eine derartige Einrichtung ist aus der DE 36 00 916 A bekannt. Hierbei ist der Bereich, in dem die Fadenende-Abblasdüse aktiviert wird, der Stellung der Ringbank insofern zugeordnet, als die Fadenende-Abblasdüse vor ihrer Aktivierung stets dicht unter die Ringbank geführt wird. Es wird dabei davon ausgegangen, daß sich der Windungskegel, auf dem das Ende des gebrochenen Fadens liegt, in dem Bewicklungsbereich befindet, den die Ringbank derzeit bestreicht.

Dies ist aber nur dann der Fall, wenn das Suchen des Endes des gebrochenen Fadens kurz nach dessen Bruch erfolgt. Bedingt durch die Umlaufzeit einer selbsttätigen Fadenbruchbehebungsvorrichtung vergeht jedoch zwischen dem Auftreten des Fadenbruches und dem Suchen des Fadenendes eine gewisse Zeit. In Abhängigkeit von der verstrichenen Zeit und der Fortschaltgeschwindigkeit der Ringbank kann die Ringbank sich von dem Bewicklungsbereich, in dem der das Ende des gebrochene Fadens enthaltene Windungskegel liegt, u.U. so weit wegbewegt haben, daß die Fadenende-Abblasdüse diesen Windungskegel nicht mehr erreicht und das Suchen des Fadenendes erfolglos bleiben muß.

Die Aufgabe der vorliegenden Erfindung besteht demgemäß darin, auf einfache Weise zu gewährleisten, daß die Position der Fadenend-Abblasdüse und damit deren Wirkungsbereich so verlegt wird, daß sie in der gewünschten Weise den Windungskegel des zu versorgenden Fadenwicklungskörpers unabhängig von dessen aktueller Lage bestreichen und damit das Fadenende von der Wicklung ablösen kann.

Diese Aufgabe wird erfindungsgemäß durch das im Kennzeichen des ersten Anspruches offenbarte Verfahren gelöst. Hierduch ergibt sich der Vorteil, daß der Wirkungsgrad eines Fadenansetzgerätes zum selbsttätigen Beheben von Fadenbrüchen insofern verbessert wird, als sich die Fadenend-Abblasdüse stets in eine Position bewegt, in der sich der das Ende des gebrochenen Fadens enthaltende Windungskegel befindet und damit in die Lage versetzt wird, auch dann das Fadenende abzulösen, wenn die Ringbank den Bewicklungsbereich des Fadenwicklungskörpers verlassen hat.

In einer ersten Ausführungsform der Erfindung kann die Lage einer einzelnen Fadenende-Abblasdüse bezüglich ihrer Position zum Windungskegel variiert werden. Wenn - wie meist üblich - die Ringbank nach oben fortgeschaltet wird, kann die Düse aus ihrer Ausgangslage abgesenkt werden. Dieses Absenken kann schrittweise bis zum Erfassen des Fadens erfolgen.

In einer weiteren Ausführungsform der Erfindung können mehrere, übereinander angeordnete Abblasdüsen nacheinander aktiviert werden.

In weiterer Ausgestaltung der Erfindung wird eine sensorische Einrichtung eingesetzt, die die Lage des Windungskegels des Fadenwicklungskörpers ermittelt, wobei über diese die Position einer einzelnen Fadenende-Abbladüse gesteuert oder die aufeinanderfolgende Aktivierung in der betreffenden Position stehender von mehreren Fadenende-Abblasdüsen bewirkt wird.

Vorteilhafte Ausführungen für zur Ausführung dieser Verfahren geeigente Vorrichtungen ergeben sich aus den Unteransprüchen. Als besonders vorteilhaft hat sich darunter mindestens eine weitere, oberhalb der Ringbank angeordnete, gegen den oberen Endbereich der Hülse des Fadenwicklungskörpers gerichtete Blasdüse erwiesen. Der Blasstrahl dieser Düse unterstützt den an dieser Stelle nur noch schwachen Blasstrahl der Fadenend-Abblasdüse und fördert sich eventuell um den Endbereich der Hülse legende Fadenschlingen in den Wirkungsbereich einer Saugglocke weiter.

Die Erfindung wird nachfolgend anhand von in der Zeichnung dargestellten Ausführungsformen näher beschrieben. In der Zeichnung zeigen:
- Fig. 1 bis 4: vier verschiedene Ausführungsmöglichkeiten der Erfindung in schematischer Seitenansicht;
- Fig. 5: eine Draufsicht auf die Ausführungsform nach Fig. 4, teils gebrochen.

Nach Fig. 1 sind auf einer Spindelbank 1 einer Ringspinnmaschine eine Anzahl von Hülsen 2 über Spindeln angeordnet, wobei sich auf diesen Hülsen 2 Fadenwicklungskörper 3 befinden, welche im oberen Bereich, d.h., im Bereich einer Ringbank 5 jeweils einen Windungskegel 4 aufweisen. Auf diesen Windungskegel 4 des Fadenwicklungskörpers 3 wirkt ein Blasstrahl B einer Fadenend-Abblasdüse 6 ein, und zwar dann, wenn ein Fadenbruch aufgetreten und das entsprechende Fadenende vom Windungskegel 4 abgelöst werden soll.

Die Düse 6 ist auf einer Gewindemutter 10 befestigt, welche auf einer Gewindespindel 9 angeordnet ist. Diese Gewindespindel 9 ist mit einem Antrieb 11 verbunden. Diese Düse 6 steht ihrerseits über ein Ventil 24 mit einer Luftquelle 15 in Verbindung. Das Ventil 24 wird durch ein Betätigungselement 13 gesteuert.

Oberhalb des Fadenwicklungskörpers 3 befindet sich eine an sich bekannte Saugglocke 19 mit einem ebenfalls an sich bekannten Fadenfühler 14. Der Fadenfühler 14, das Betätigungselement 13 sowie der Antrieb 11 für die Gewindespindel 9 sind jeweils über Leitungen 16, 17 und 18 mit einer Steuervorrichtung 12 verbunden. Hierbei kann die Steuervorrichtung 12 ihren Auslösebefehl über die Leitung 18 von dem Fadenfühler 14 der Saugglocke 19 erhalten, wobei diese Steuervorrichtung ihrerseits über die Leitungen 16 und 17 den Antrieb 11 der Gewindespindel 9 und die Betätigungsvorrichtung 13 für die Luftversorgung der Fadenend-Abblasdüse 6 steuert. Die Steuervorrichtung 12 steuert die Höhenstellung der Blasdüse 6 in Abhändigkeit der ihr von der Maschinensteuerung über den Eingang 25 aufgegebenen Höhenstellung der Ringbank 5 stets so, daß die Blasdüse 6 zu Beginn des Blasens dicht unter dem unter normalen Umständen dort befindlichen Windungskegel steht. Durch Betätigen des Ventils wird dann ein Blasluftstrahl B ausgelöst. Durch den Antrieb 11 und das Drehen der Gewindespindel 9 läßt sich die Düse 6 aus ihrer Ausgangslage absenken, bis der Fadenfühler 14 einen Faden fühlt. Alternativ besteht auch die nicht näher dargestellte Möglichkeit, daß ein schrittweises Absenken der Düse bis zum Erfassen des Fadens durchgeführt wird.

Bei der Ausführungsform der Erfindung nach Fig. 2 sind mehrere Düsen 6, 6′, 6˝ in unterschiedlichen Höhen angeordnet, wobei diese, von oben beginnend, nacheinander aktiviert werden können. Jede dieser Düsen 6, 6′, 6˝ ist mit einem entsprechenden Ventil und einer Betätigungsvorrichtung 13, 13′ und 13˝ verbunden, welche ihrerseits über Leitungen 17, 17′ und 17˝ mit einer Steuervorrichtung 12′ in Verbindung stehen. Wiederum ergibt sich eine wirkungsmäßige Verbindung über die Leitung 18 zwischen dem Fadenfühler 14 der Saugglocke 19 und der vorgenannten Steuervorrichtung 12′. Die drei, übereinander angeordneten Düsen 6, 6′, 6˝ sind mit einer Luftquelle 15 über entsprechende Leitungen verbunden.

Die Düsen 6, 6′, 6˝ werden durch nicht näher dargestellte Einrichtungen der Bewegung der Ringbank 5 nachgeführt, so daß die oberste Düse 6 stets in der Position ist, in der sie den in seiner zu erwartenden Stellung liegenden Windungskegel 4 optimal beaufschlagen kann. Wenn hier in angemessener Zeit nach Einschalten des Blasstrahlers B aus der Düse 6 der Fadenfühler 14 keinen Faden fühlt, schließt die Steuervorrichtung 12′ die Düse 6 und öffnet die Düse 6′. Die Steuervorrichtung weist zu diesem Zweck ein Zeitmeßglied auf. Wenn der Fadenfühler 14 auch in angemessener Zeit nach Einschalten des Blasstrahlers B aus der Düse 6′ keinen Faden in dem an den Trichter 19 anschließenden Rohr fühlt, veranlaßt die Steuervorrichtung 12′ das Schließen der Düse 6′und das Öffnen der Düse 6˝. Wenn auch hier nach angemessener Zeit kein Faden gefühlt wird, ist davon auszugehen, daß das Fadenende nicht gefunden werden kann.

Nach Fig. 3 besteht auch die Möglichkeit, daß eine sensorische Einrichtung 8 mit drei Sensoren 7, 7′ und 7˝ Anwendung findet. Diese sensorische Einrichtung 8 ist über eine Leitung 20 mit einer Steuervorrichtung 12˝ verbunden, welche ihrerseits, analog der Bauform nach Fig. 1, über die Leitung 16 mit dem Antrieb 11 für die Gewindespindel 9 und über die Leitung 17 mit dem Betätigungselement 13 zur Steuerung der Luft von der Luftquelle 15 in Verbindung steht. Die Sensoren 7, 7′ bzw. 7˝ erfassen die Lage des Windungskegels 4 und steuern entsprechend die Höhenposition der Düse 6, welche über den Antrieb 11 und die Gewindemutter 10 sowie die Gewindespindel 9 in ihrer Höhenlage veränderbar ist.

Statt Einsatzes einer einzigen Fadenend-Abblasdüse 6 nach Fig. 3 besteht auch die Möglichkeit, daß die sensorische Einrichtung 8 über eine Steuervorrichtung 12˝ analog der Bauform nach Fig. 2 mit mehreren, übereinander angeordneten Düsen 6, 6′, 6˝ in Verbindung steht und im funktionsrichtigen Sinne diese entsprechend der Lage des Windungskegels 4 aktiviert.

Fig. 4 und 5 zeigen eine weitere Ausgestaltung der Erfindung. Da bekanntlich die Luftgeschwindigkeit und damit auch die Intensität von Blasstrahlen mit zunehmendem Abstand vom Düsenaustritt abnimmt und im vorliegenden Falle darüber hinaus die Blaswirkung durch den Spinnring 23, den der Blasstrahl durchdringen muß, gemindert wird, wird ein in einem Bereich weit unter dem Spinnring vom Windungskegel 4 abgelöstes Fadenende nicht immer sicher zur Saugglocke 19 transportiert. Um dies aber sicherzustellen, wird erfindungsgemäß oberhalb des Spinnringes 23 eine zusätzliche Blasdüse 22 angeordnet. Diese zusätzliche Düse 22 erfaßt ein durch eine der Düsen 6, 6′, 6˝ abgelöstes Fadenende und transportiert es weiter in den Wirkungsbereich der Saugglocke 19.

Vorteilhafterweise werden durch diese zusätzliche Düse 22 Fadenschlingen, die sich bisweilen um den oberen Endbereich der Hülse 22 legen und ein Erfassen des Fadenendes verhindern, abgeblasen und in den Wirkungsbereich der Saugglocke 19 geführt.

Diese zusätzliche Düse 22 ist besonders wirkungsvoll, wenn die wirksame Blasdüse 6, 6′ oder 6˝ weit unter dem Spinnring steht und die Wirkung ihres Blasstrahles im Bereich des Spinnringes bereits erheblich nachgelassen hat. Sie ist jedoch auch unabhängig von der Anwendung höhenverstellbarer oder höhenversetzter Blasdüsen von Vorteil, wenn zwischen Windungskegel 4 und oberem Ende der Hülse 2 ein erheblicher Abstand besteht, wenn also der Windungskegel am Beginn des Abzuges noch im unteren Breich der Hülse liegt oder wenn sehr lange Hülsen verwendet werden. Es hat sich nämlich gezeigt, daß in diesem Falle abgelöste Fadenenden sich um den oberen Bereich der Hülse schlingen und nicht in die Saugdüse 19 gelangen.

Die Wirkung der zusätzlichen Düse 22 kann in weiterer Ausgestaltung der Erfindung durch ein Luftleitblech 21 unterstützt und verstärkt werden. Die zusätzliche Düse 22 kann gleichzeitig mit einer der Düsen 6, 6′, 6˝ oder zeitlich gestaffelt nach dieser betätigt werden. Ihr Blasstrahl ist ebenso wie der der Düsen 6, 6′, 6˝ in spitzem Winkel gegen die Achse der Hülse 2 gerichtet.

## Patentansprüche

1. Verfahren zum pneumatischen Ablösen eines gebrochenen Fadenendes vom Windungskegel eines Fadenwicklungskörpers im Bereich einer Ringbank einer Spinnmaschine durch mindestens eine Fadenend-Abblasdüse, die in Abhängigkeit von der Lage des Windungskegels aktivierbar ist, **dadurch gekennzeichnet, daß** der Wirkungsbereich der Fadenend-Abblasdüse (6, 6', 6'') auf dem Fadenwicklungskörper (3), beginnend am jeweiligen Bewegungsbereich der Ringbank (5), entlang der Achse des Fadenwicklungskörpers allmählich über den Bewicklungsbereich des Fadenwicklungskörpers, den die Ringbank verlassen hat, verlegt wird.

2. Verfahren nach Anspruch 1, **dadurch gekennzeichnet, daß** die Lage einer einzelnen Düse (6) bezüglich ihrer Position zum Windungskegel (4) des Fadenwicklungskörpers (3) variiert wird. (Fig. 1 und 3)

3. Verfahren nach Anspruch 2, **dadurch gekennzeichnet, daß** bei nach oben fortgeschalteter Ringbank (5) die Düse (6) aus ihrer Ausgangslage abgesenkt wird.

4. Verfahren nach Anspruch 3, gekennzeichnet durch schrittweises Absenken der Düse (6) bis zum Erfassen des Fadens.

5. Verfahren nach Anspruch 1, **dadurch gekennzeichnet, daß** bei Anordnung meherer Düsen (6, 6', 6'') in unterschiedlichen Höhen und bei nach oben fortgeschalteter Ringbank (5) die Düsen, von oben beginnend, nacheinander zu aktivieren sind. (Fig. 6)

6. Verfahren nach Anspruch 2 oder 5, dadurch gekennzeichnet, daß durch eine sensorische Einrichtung (8) die Lage des Windungskegels (4) des Fadenwicklungskörpers (3) ermittelt und über diese die Position einer Einzeldüse (6) gesteuert oder die aufeinanderfolgende Aktivierung mehrerer Düsen (6, 6', 6'') bewirkt wird.

7. Vorrichtung zur Durchführung des Verfahrens nach Anspruch 1, mit einer entlang der Achse des Fadenwicklungskörpers verlagerbaren Fadenend-Abblasdüse, **dadurch gekennzeichnet, daß** der Verlegungsbereich der Verlagerungseinrichtung (9, 10, 11) der Fadenend-Abblasdüse (6) sich, beginnend am jeweiligen Bewegungsbereich der Ringbank (5), über den Bewicklungsbereich des Fadenwicklungskörpers (3), den die Ringbank verlassen hat, erstreckt. (Fig. 1 und 3)

8. Vorrichtung nach Anspruch 7, dadurch gekennzeichnet, daß der Antrieb (11) mit einer Steuervorrichtung (12) verbunden ist, welche ihrerseits mit einem Betätigungselement (13) für die Düse (6) und mit einem Fadenfühler (14) im Bereich einer an sich bekannten Saugglocke (19) in Verbindung steht (Fig. 1).

9. Vorrichtung zur Durchführung des Verfahrens nach Anspruch 5, mit mehreren, mittels einer Ventilvorrichtung wahlweise aktivierbaren Fadenend-Abblasdüsen, **dadurch gekennzeichnet, daß** die Fadenend-Abblasdüsen (6, 6', 6'') parallel zur Längsachse des Fadenwicklungskörpers (3) in gegenseitigem Abstand angeordnet sind und mittels der Ventilvorrichtung (13, 13', 13''), beginnend am jeweiligen Bewegungsbereich der Ringbank (5), in dem Bewicklungsbereich des Fadenwicklungskörpers, den die Ringbank (5) verlassen hat, aufeinanderfolgend aktivierbar sind. (Fig. 2)

10. Vorrichtung zur Durchführung des Verfahrens nach Anspruch 6, dadurch gekennzeichnet, daß die sensorische Einrichtung (8) mehrere, übereinander angeordnete Sensoren (7, 7', 7'') aufweist und über eine Steuervorrichtung (12'') mit der oder den Düsen (6, 6', 6'') verbunden ist (Fig. 3).

11. Vorrichtung nach Anspruch 7 oder 9, **dadurch gekennzeichnet, daß** eine weitere Fadenend-Abblasdüse (22) unter spitzem Winkel zur Achse des Fadenwicklungskörpers (3) auf den oberen Endbereich der den Fadenwicklungskörper tragenden Hülse (2) gerichtet ist. (Fig. 4 und 5)

## Claims

1. Process of pneumatically detaching a broken thread end from the winding cone of a thread winding body in the region of a ring rail of a spinning machine by means of at least one thread end blowing nozzle which can be activated as a function of the position of the winding cone, characterized in that the area of activity of the thread end blowing nozzle (6, 6', 6'') on the thread winding body (3), starting at the particular area of movement of the ring rail (5), is gradually displaced along the axis of the thread winding body over the area of winding of the thread winding body which the ring rail has left.

2. Process according to claim 1, characterised in that the position of an individual nozzle (6) is varied with regard to its position relative to the winding cone (4) of the thread winding body (3). (Figs. 1 and 3).

3. Process according to claim 2, characterised in that, when the ring rail (5) has advanced upwards, the nozzle (6) is lowered from its original position.

4. Process according to claim 3, characterised in that the nozzle (6) is lowered step by step until the thread is picked up.

5. Process according to claim 1, characterised in that, when a plurality of nozzles (6, 6', 6'') are arranged at different heights and when the ring rail (5) has advanced upwards, the nozzles are activated one after another, starting from the top (Fig. 6).

6. Process according to claim 2 or 5, characterised in that sensor means (8) detect the position of the winding cone (4) of the thread winding bodies (3) and by means of these sensor means the position of an individual nozzle (6) is controlled or the successive activation of a plurality of nozzles (6, 6' 6'') is effected.

7. Apparatus for carrying out the process according to claim 1, having a thread end blowing nozzle which can be moved along the axis of the thread winding member, characterised in that the area of travel of the displacing means (9; 10, 11) of the thread end blowing nozzle (6), starting at the particular area of movement of the ring rail (5), extends over the area of winding of the thread winding member (3) which the ring rail has left. (Figs. 1 and 3).

8. Apparatus according to claim 7, characterised in that the drive (11) is connected to a control device (12) which is in turn connected to an actuating member (13) for the nozzle (6) and to a thread sensor (14) in the region of a known per se suction bell (19) (Fig. 1).

9. Apparatus for carrying out the process according to claim 5, having a plurality of thread end blowing nozzles which can be activated selectively by means of a valve device, characterised in that the thread end blowing nozzles (6, 6', 6'') are arranged at a mutual spacing parallel to the longitudinal axis of the thread winding member (3) and can be successively activated by means of the valve device (13, 13', 13''), starting at the particular area of movement of the ring rail (5) in the winding area of the thread winding member which the ring rail (5) has left (Fig 2).

10. Apparatus for carrying out the process according to claim 6, characterised in that the sensor means (8) comprise a plurality of sensors (7, 7', 7'') arranged one above the other and are connected to the or each nozzle (6, 6', 6'') via a control device (12'') (Fig. 3).

11. Apparatus according to claim 7 or 9, characterised in that another thread end blowing nozzle (22), at an acute angle to the axis of the thread winding member 3, is directed on to the upper end area of the sleeve (2) carrying the thread winding member. (Figs. 4 and 5).

## Revendications

1. Procédé pour dégager par voie pneumatique une extrémité d'un fil cassé du cône de renvidage d'une masse de fil renvidé dans la région d'un banc porte-anneaux d'un métier à filer, grâce à au moins une buse de soufflage sur l'extrémité du Fil qui peut être activée en fonction de la position du cane de renvidage, caractérisé par le fait que l'on déplace progressivement sur la masse de fil renvidé (3) la zone d'action de la buse (6, 6', 6'') de soufflage sur l'extrémité du fil, en commençant sur la zone de déplacement correspondante du banc porte-anneaux (5), et le long de l'axe de la masse de fil renvidé, sur toute la zone de renvidage de la masse de fil renvidé que le banc porte-anneaux a quittée.

2. Procédé selon la revendication 1, caractérisé par le fait que l'on modifie la position d'une buse unique (6) en ce qui concerne sa position par rapport au cône de renvidage (4) de la masse de fil renvidé (3) (figures 1 et 3).

3. Procédé selon la revendication 2, caractérisé par le fait que l'on abaisse la buse (6) à partir de sa position de départ lorsque le banc porte-anneaux (5) a progressé vers le haut.

4. Procédé selon la revendication 3, caractérisé par un abaissement pas à pas de la buse (6) jusqu'à ce que le fil ait été saisi.

5. Procédé selon la revendication 1, caractérisé par le fait que, dans le cas où plusieurs buses (6, 6', 6'') sont disposées à des niveaux différents, et lorsque le banc porte-anneaux (5) a progressé vers le haut, les buses doivent être activées les unes après les autres en commençant depuis le haut (figure 2).

6. Procédé selon la revendication 2 ou 5, caractérisé par le fait que l'on détermine la position du cône de renvidage (4) de la masse de fil renvidé (3) au moyen d'un dispositif à capteurs (8), et que, par l'intermédiaire de ceux-ci, on agit sur la position d'une buse individuelle (6), ou l'on produit l'activation successive de plusieurs buses (6, 6', 6'').

7. Dispositif pour la mise en oeuvre du procédé selon la revendication 1, comprenant une buse de soufflage sur l'extrémité du fil qui peut être déplacée le long de l'axe de la masse de fil renvidé, caractérisé par le fait que la zone de déplacement du dispositif de déplacement (9, 10, 11) de la buse (6) de soufflage sur l'extrémité du fil s'étend, en commençant sur la zone de déplacement correspondante du banc porte-anneaux (5), sur toute la zone de renvidage de la masse de fil renvidé (3) que le banc porte-anneaux a quittée (figures 1 et 3).

8. Dispositif selon la revendication 7, caractérisé par le fait que l'entraînement (11) est relié à un dispositif de commande (12) qui est à son tour en liaison avec un organe d'actionnement (13) destiné à la buse (6) et avec un détecteur de fil (14) situé dans la région d'une cloche d'aspiration (19) qui est connue en elle-même (figure 1).

9. Dispositif pour la mise en oeuvre du procédé selon la revendication 5, comprenant plusieurs buses de soufflage sur l'extrémité du fil qui peuvent être activées au choix au moyen d'un dispositif à soupapes, caractérisé par le fait que les buses (6, 6', 6'') de soufflage sur l'extrémité du fil sont disposées à distance entre elles, parallèlement à l'axe longitudinal de la masse de fil renvidé (3), et qu'elles peuvent être activées l'une après l'autre au moyen du dispositif à soupapes (13, 13', 13''), en commençant sur la zone de déplacement correspondante du banc porte-anneaux (5), dans la zone de renvidage de la masse de fil renvidé que le banc porte-anneaux (5) a quittée (figure 2).

10. Dispositif pour la mise en oeuvre du procédé selon la revendication 6, caractérisé par le fait que le dispositif à capteurs (8) comporte plusieurs capteurs (7, 7', 7'') disposés les uns au-dessus des autres, et qu'il est relié à la buse ou aux buses (6, 6', 6'') par l'intermédiaire d'un dispositif de commande (12'') (figure 3).

11. Dispositif selon la revendication 7 ou 9, caractérisé par le fait qu'une autre buse (22) de soufflage sur l'extrémité du fil est dirigée sur la région de l'extrémité supérieure de la busette (2) qui porte la masse de fil renvidé, et ce, en formant un angle aigu avec l'axe de la masse de fil renvidé (3) (figures 4 et 5).
